# EUROPÄISCHE PATENTSCHRIFT

(11) **EP 3 837 709 B1**
(45) Veröffentlichungstag und Bekanntmachung des Hinweises auf die Patenterteilung: **07.05.2025**
(21) Anmeldenummer: 18785861.8
(22) Anmeldetag: 27.09.2018
(51) Int. Cl.: H01H 33/666, H01H 9/54, H01H 57/00

(54) **NIEDERSPANNUNGSLEISTUNGSSCHALTER**
LOW-VOLTAGE CIRCUIT BREAKER
DISJONCTEUR BASSE TENSION

(43) Veröffentlichungstag der Anmeldung: 23.06.2021
(73) Patentinhaber: Siemens Aktiengesellschaft, 80333 München (DE)
(72) Erfinder: ERVEN, Wolfgang, 92224 Amberg (DE)
(74) Vertreter: Siemens Patent Attorneys
(86) Internationale Anmeldenummer: PCT/EP2018/076268
(87) Internationale Veröffentlichungsnummer: WO 2020/064109

(56) Entgegenhaltungen:
- DE-A1- 10 017 178
- DE-A1- 19 601 540
- GB-A- 2 375 902
- GB-A- 2 550 155
- JP-A- H04 289 623
- JP-A- H11 234 894

## Beschreibung

Die Erfindung betrifft einen Niederspannungsleistungsschalter für einen Niederspannungsstromkreis nach dem Oberbegriff von Patentanspruch 1.

Leistungsschalter sind Schutzgeräte, die ähnlich wie eine Sicherung funktionieren. Leistungsschalter überwachen den durch sie mittels eines Leiters hindurchfließenden Strom und unterbrechen den elektrischen Strom bzw. Energiefluss zu einer Energiesenke bzw. einem Verbraucher, was als Auslösung bezeichnet wird, wenn Schutzparameter, wie Stromgrenzwerte oder Strom-Zeitspannengrenzwerte, d.h. wenn ein Stromwert für eine gewisse Zeitspanne vorliegt, überschritten werden. Die eingestellten Stromgrenzwerte oder Strom-Zeitspannengrenzwerte sind entsprechende Auslösegründe. Die Unterbrechung erfolgt üblicherweise durch mechanische Kontakte des Leistungsschalters, die geöffnet werden.

Insbesondere für Niederspannungsstromkreise, -anlagen bzw. - netze gibt es abhängig von der Höhe des vorgesehenen elektrischen Stromes im elektrischen Stromkreis verschiedene Typen von Leistungsschaltern. Mit Leistungsschalter im Sinne der Erfindung sind insbesondere Schalter gemeint, wie sie in Niederspannungsanlagen für Ströme, insbesondere Nennströme bzw. maximal Ströme, von 63 bis 6300 Ampere eingesetzt werden. Spezieller werden geschlossene Leistungsschalter für Ströme von 63 bis 1600 Ampere, insbesondere von 125 bis 630 oder 1200 Ampere eingesetzt. Offene Leistungsschalter werden insbesondere für Ströme von 630 bis 6300 Ampere, spezieller von 1200 bis 6300 Ampere verwendet.

Leistungsschalter, auch als Circuit Breaker, kurz CB, bezeichnet, werden in offene Leistungsschalter respektive Air Circuit Breaker, kurz ACB, und geschlossene Leistungsschalter respektive Moulded Case Circuit Breaker oder Kompaktleistungsschalter, kurz MCCB, unterteilt.

Mit Niederspannung sind Spannungen bis 1000 Volt Wechselspannung oder 1500 Volt Gleichspannung gemeint. Mit Niederspannung sind spezieller insbesondere Spannungen gemeint, die größer als die Kleinspannung mit Werten von 50 Volt Wechselspannung oder 120 Volt Gleichspannung sind.

Mit Niederspannungsschalter im Sinne der Erfindung sind insbesondere Schalter gemeint, wie sie für Nennströme bzw. Maximalströme bis 63 Ampere eingesetzt werden, insbesondere von 6,3 Ampere bis 16 Ampere oder von 16 Ampere bis 63 Ampere. Insbesondere können Niederspannungsschalter so genannte Leitungsschutzschalter oder Miniatur Circuit Breaker sein.

Mit Leistungsschalter im Sinne der Erfindung sind insbesondere Leistungsschalter mit einer als Steuerungseinheit dienenden elektronischen Auslöseeinheit, auch als Electronic Trip Unit, kurz ETU, bezeichnet, gemeint.

Neuerdings gibt es hybride Schaltgeräte, die eine Verbindung von Leistungselektronik und elektromechanischen Kontaktsystem aufweisen. Bisherige, speziell rein elektromechanische, Konzepte weisen für Stromnetze, welche nicht mehr von der Kurzschlussleistung eines Transformators bestimmt sind, Nachteile auf bzw. sind ungeeignet. Die Gründe für die Nichteignung sind, dass diese Netze durch Umrichter, in speziellen "Active Frontends" gespeist werden, die sehr schnelle Schaltzeiten aufweisen, die von bekannten Schaltgeräten nicht erfasst bzw. nicht abgeschaltet werden können. Die klassischen Schutzalgorithmen und mechanischen Verzugszeiten von elektromechanischen oder bisher bekannten hybriden Schaltern bzw. Schalterkonzepten sind zu langsam. Vollelektronische Schalter sind schnell, weisen aber nachteilig eine hohe Verlustleistung und hohe Kosten auf, insbesondere falls Halbleiter auf Basis von SiC verwendet werden. Zudem weisen diese Schutzgeräte keine galvanische Trennung auf, welche häufig nach Produktnorm gefordert ist.

Ferner offenbart die DE 196 01 540 A1 einen Schaltungsunterbrecher und eine Schaltungsunterbrechungsvorrichtung. Weiterhin offenbart die GB 2 550 155 A einen Vakuumschalter mit einem

Aufgabe der vorliegenden Erfindung ist es, einen Niederspannungsleistungsschalter bzw. Niederspannungsschalter der eingangs genannten Art zu verbessern, insbesondere einen hybriden Schalter zur Verfügung zu stellen, der für Netze bei denen schnelle Abschaltzeiten benötigt werden, geeignet ist.

Diese Aufgabe wird durch einen Niederspannungsleistungsschalter mit den Merkmalen des Patentanspruchs 1 gelöst.

Erfindungsgemäß wird ein Niederspannungsleistungsschalter vorgeschlagen, aufweisend:
- mindestens einen Stromsensor, zur Ermittlung der Höhe des elektrischen Stromes eines dem Stromsensor zugeordneten Leiters des Niederspannungsleistungsschalters, wobei für jeden Leiter oder einem Teil der Leiter jeweils ein Stromsensor vorgesehen sein kann,
- mindestens eine elektromechanische Schalteinheit zum Verbinden und Trennen mindestens zweier elektrischer Kontaktstellen, von denen zumindest eine so beweglich ist, dass in einer ersten Schaltstellung der beweglichen Kontaktstelle zwei Kontaktstellen miteinander verbunden sind und in einer zweiten Schaltstellung die betreffenden Kontaktstellen nicht miteinander verbunden sind,
   wobei für jeden Leiter oder einem Teil der Leiter jeweils eine elektromechanische Schalteinheit vorgesehen sein kann,
- mindestens eine ein Halbleiterschaltelement aufweisende elektronische Schalteinheit, die in einem ersten Schaltzustand elektrisch leitend und in einem zweiten Schaltzustand elektrisch sperrend ist, die elektrisch parallel zur elektromechanischen Schalteinheit geschaltet ist,
   wobei für jeden Leiter oder einem Teil der Leiter jeweils eine elektronische Schalteinheit vorgesehen sein kann,
- eine mit dem Stromsensor, der (den) elektronischen und der (den) elektromechanischen Schalteinheit (en) verbundene elektronische Auslöseeinheit, die derart ausgestaltet sind, dass bei Überschreitung von Strom- oder/und Strom-Zeitspannen-Grenzwerten des Leiters (bzw. mindestens eines Leiters) zuerst eine Trennung der elektromechanischen Schalteinheit und dann eine Sperrung der elektronischen Schalteinheit erfolgt,
bei mehreren elektromechanischen und elektronischen Schalteinheiten erfolgt dies parallel für alle entsprechenden Schalteinheiten.

Erfindungsgemäß ist die elektromechanische Schalteinheit als Vakuumschalter ausgestaltet, bei der die Kontaktstellen im Vakuum sind, und ein piezoelektrischer Aktor ist für die Schaltstellungsänderung (Kommutierung) der elektromechanischen Schalteinheit vorgesehen.

Dies hat den besonderen Vorteil, dass ein piezoelektrischer Aktor für die Kommutierung des elektrischen Stromes von der elektromechanischen Schalteinheit bzw. mechanischen Kontakt auf die elektronische Schalteinheit bzw. (Leistungs-)Halbleiterschaltelement respektive (Leistungs-)Halbleiterpfad eingesetzt wird. Der piezoelektrische Aktor ist so schnell, dass eine Bewegung in ca. 20µs oder schneller möglich ist. Dadurch ist es möglich, eine Umschaltung auf den parallelen Leistungshalbleiterpfad in einer Zeit zu ermöglichen, die es dem nun im Strompfad befindlichen Halbleiter ermöglicht, den Strom zutragen und zu schalten, ohne die Zerstörungsgrenze des Halbleiters zu erreichen. Somit können sehr schnelle Abschaltungen bzw. Unterbrechungen des elektrischen Stromkreises erreicht werden.

Dies hat ferner den besonderen Vorteil, dass ein Niederspannungsschalter ermöglicht wird, d.h. einem Schalter für kleinere Ströme als beim Niederspannungsleistungsschalter, bei dem eine Reihenschaltung von elektromechanischer Schalteinheit und elektronischer Schalteinheit ermöglicht wird, wobei die piezobetriebene elektromechanische Schalteinheit die Aufgabe der galvanischen Trennung übernimmt.

Ferner müssen bei kleineren Strömen nur kleinere Masse der Kontakte bzw. Kontaktstellen bewegt werden, wobei günstig piezoelektrische Aktoren eingesetzt werden können.

Erfindungsgemäß ist mindestens eine elektromechanische Trenneinheit vorgesehen, die elektrisch in Reihe zur Parallelschaltung aus Vakuumschalter / neuer elektromechanischer Schalteinheit und elektronischer Schalteinheit angeordnet ist.

Dies hat den besonderen Vorteil, dass eine galvanische Trennung realisiert werden kann.

In einer vorteilhaften Ausgestaltung der Erfindung weist die elektromechanische Trenneinheit Trennereigenschaften auf. Mit Trennereigenschaften ist eine Trennfunktion gemeint, bei der ein gewisser Mindestabstand bzw. Mindestluftstrecke zwischen den Kontakten der elektromechanischen Trenneinheit realisiert ist. Diese Mindestluftstrecke ist im Wesentlichen spannungsabhängig. Weitere Parameter sind der Verschmutzungsgrad, die Art des Feldes (homogen, inhomogen), und der Luftdruck bzw. die Höhe über Normalnull. Für diese Mindestluftstrecken bzw. Kriechstrecken gibt es entsprechende Vorschriften bzw. Normen. Diese Vorschriften geben beispielsweise bei Luft für eine Stoßspannungsfestigkeit die Mindestluftstrecke für ein inhomogenes und ein homogenes (ideales) elektrisches Feld in Abhängigkeit vom Verschmutzungsgrad an. Die Stoßspannungsfestigkeit ist die Festigkeit beim Anlegen einer entsprechenden Stoßspannung. Nur bei Vorliegen dieser Mindestlänge (Mindeststrecke) weist die elektromechanische Trenneinheit eine Trennfunktion bzw. Trennereigenschaft auf. Im Sinne der Erfindung ist hierbei für die Trennfunktion und deren Eigenschaften die Normenreihe DIN EN 60947 bzw. IEC 60947 einschlägig, auf die hier durch Referenz Bezug genommen wird. Dies hat den besonderen Vorteil, dass der Niederspannungsleistungsschalter eine Trennfunktion aufweist.

Erfindungsgemäß ist die elektromechanische Trenneinheit mit der elektronischen Auslöseeinheit verbunden und bei Überschreitung von Strom- oder/und Strom-Zeitspannen-Grenzwerten des Leiters erfolgt zuerst eine Trennung des Vakuumschalters bzw. der neuen elektromechanischen Schalteinheit, dann eine Sperrung der elektronischen Schalteinheit und im Anschluss eine Trennung der elektromechanischen Trenneinheit.

Dies hat den besonderen Vorteil, dass die Herstellung der Trennfunktion automatisch erfolgt.

In einer vorteilhaften Ausgestaltung der Erfindung ist der piezoelektrische Aktor ein Piezostack.

Dies hat den besonderen Vorteil, dass eine besonders einfache und günstige Realisierung für den Piezoaktor gegeben ist, wobei sich durch den Piezostack große Schalthübe für die elektromechanische Schalteinheit realisieren lassen.

Das Halbleiterschaltelement ist erfindungsgemäß ein Bauelement auf Siliziumbasis, und zwar ist es ein IGBT, d.h. Isolated Gate Bipolartransistor. Mit Siliziumbais ist insbesondere kein Bauelement auf SiC (Silizium-Kohlenstoff) Basis gemeint.

Dies hat den besonderen Vorteil, dass eine besonders kostengünstige Realisierung gegeben ist.

In einer vorteilhaften Ausgestaltung der Erfindung ist der der Schalter für einen Niederspannungsstromkreis vorgesehen und für jeden durch den Schalter überwachten Leiter des Niederspannungsstromkreises sind ein Vakuumschalter bzw. eine neue elektromechanische und eine elektronische Schalteinheit vorgesehen.

Dies hat den besonderen Vorteil, dass jeder überwachte Leiter des Niederspannungsstromkreises durch eine erfindungsgemäße Lösung geschützt wird. In einem Dreiphasenwechselstromkreis sind so die drei Phasenleiter und, bei vorhandenem Nullleiter, gegebenenfalls der Nullleiter geschützt. Somit sind drei bzw. vier Kombinationen von elektromechanischer und elektronischer Schalteinheit vorgesehen. Ggfs. ergänzt durch drei bzw. vier elektromechanische Trenneinheiten.

Alle Ausgestaltungen, in abhängiger Form rückbezogen auf den Patentanspruch 1, bewirken eine Verbesserung eines Niederspannungsleistungsschalter bzw. Niederspannungsschalters, insbesondere zur Verbesserung der Schaltzeiten.

Die beschriebenen Eigenschaften, Merkmale und Vorteile dieser Erfindung sowie die Art und Weise, wie diese erreicht werden, werden klarer und deutlicher verständlich im Zusammenhang mit der folgenden Beschreibung der Ausführungsbeispiele, die im Zusammenhang mit der Zeichnung näher erläutert werden.

In der zugehörigen Zeichnung zeigt:
Figur 1 ein Blockschaltbild eines Niederspannungsleistungsschalters;
Figur 2 ein Blockschaltbild einer ersten erfindungsgemäßen Anordnung;
Figur 3 eine Darstellung einer erfindungsgemäßen elektromechanischen Schalteinheit;
Figur 4 eine Blockschaltbild einer anderen nichterfindungsgemäßen Anordnung.

Figur 1 zeigt ein schematisches Blockschaltbild eines Niederspannungsleistungsschalters LS bzw. Niederspannungsschalters NS herkömmlicher Bauart. Figur 1 zeigt elektrische Leiter L1, L2, L3, N eines Niederspannungsstromkreises, beispielsweise eines Dreiphasen-Wechselstromkreises, wobei der erste Leiter L1 die erste Phase, der zweite Leiter L2 die zweite Phase, der dritte Leiter L3 die dritte Phase und der vierte Leiter den Nullleiter N des Dreiphasen-Wechselstromkreises bildet. Die Leiter sind durch den Niederspannungsleistungsschalters LS bzw. Niederspannungsschalters NS geführt. Der Niederspannungsleistungsschalters LS bzw. Niederspannungsschalters NS sind insbesondere in einem Gehäuse angeordnet.

Im Beispiel gemäß Figur 1 ist der erste Leiter L1 mit einem Energiewandler EW verbunden (beispielsweise als Teil eines Wandlersatzes), derart, dass mindestens ein Teil des Stromes, d.h. ein Leiterteilstrom, bzw. der gesamte Strom des ersten Leiters L1 durch die Primärseite des Energiewandlers EW fließt. Üblicherweise bildet ein Leiter, im Beispiel der erste Leiter L1, die Primärseite des Energiewandlers EW. Der Energiewandler EW ist üblicherweise ein Transformator mit Kern, z.B. ein Eisenwandler. In einer Ausgestaltung kann in jeder Phase bzw. in jedem Leiter des elektrischen Stromkreises ein Energiewandler EW vorgesehen sein. Die Sekundärseite des Energiewandlers EW bzw. jedes vorgesehenen Energiewandler ist mit einem Netzteil NT (oder mehreren Netzteilen) verbunden, das eine Energieversorgung, z.B. eine Eigenversorgung, beispielsweise in Form einer Versorgungsspannung, für die elektronische Auslöseeinheit ETU zur Verfügung stellt, dargestellt durch eine gestrichelt gezeichnete Verbindung von Betriebsspannungsleitern BS. Das Netzteil NT kann zudem noch mit mindestens einem oder allen Stromsensoren SE1, SE2, SE3, SEN verbunden sein, zur Energieversorgung der Stromsensoren - falls erforderlich.

Jeder Stromsensor SE1, SE2, SE3, SEN weist mindestens ein Sensorelement auf, beispielsweise eine Rogowskispule, einen Messwiderstand / Shunt, einen Hallsensor o.ä., zur Ermittlung der Höhe des elektrischen Stromes des ihm zugeordneten Leiters des elektrischen Stromkreises. Im Beispiel ist der erste Stromsensor SE1 dem ersten Leiter L1, d.h. der ersten Phase; der zweite Stromsensor SE2 dem zweiten Leiter L2, d.h. der zweiten Phase; der dritte Stromsensor SE3 dem dritten Leiter L3, d.h. der dritten Phase; der vierte Stromsensor SEN dem (vierten Leiter) Nullleiter N zugeordnet.

Die ersten bis vierten Stromsensoren SE1, SE2, SE3, SEN sind mit der elektronischen Auslöseeinheit ETU verbunden und übermitteln dieser die Höhe des elektrischen Stromes des jeweiligen Leiters.

Die übermittelte Höhe des Stromes wird in der elektronischen Auslöseeinheit ETU mit Stromgrenzwerten oder/und Strom-Zeitspannen-Grenzwerten, die Auslösegründe bilden, verglichen. Bei Überschreitung dieser, wird eine Unterbrechung des elektrischen Stromkreises veranlasst. Hiermit wird ein Überstrom- oder/und Kurzschlussschutz realisiert. Dies kann beispielsweise dadurch erfolgen, dass eine elektromechanische Schalteinheit EM vorgesehen ist, die einerseits mit der elektronischen Auslöseeinheit ETU verbunden ist und andererseits Kontakte K bzw. Kontaktstellen zur Unterbrechung der Leiter L1, L2, L3, N bzw. weiterer Leiter aufweist. Die elektromechanische Schalteinheit EM erhält in diesem Fall ein Unterbrechungssignal zur Öffnung der Kontakte bzw. Kontaktstellen.

Figur 2 zeigt eine erfindungsgemäße Anordnung ANS1, wobei die Anordnung ANS1 gemäß Figur 2 an Stelle der elektromechanischen Schalteinheit EM gemäß Figur 1 eingesetzt wird, beispielsweise wird in jedem Leiter L1, L2, L3, N eine erfindungsgemäße Anordnung ANS1 eingesetzt, im Beispiel würden vier erfindungsgemäße Einheiten ANS1 die bisherige elektromechanische Schalteinheit EM gemäß Figur 1 ersetzen.

Figur 2 zeigt einen Leiter, beispielsweise den ersten Leiter L1, der eine Parallelschaltung einer erfindungsgemäßen neuen elektromechanischen Schalteinheit EMVP (Vakuumschalter) und einer elektronischen Schalteinheit EL aufweist. In Serie zu dieser Parallelschaltung (EMVP, EL) ist eine elektromechanische Trenneinheit TE geschaltet, wie in Figur 2 dargestellt. Die Einheiten der Parallelschaltung (EMVP, EL) und der elektromechanischen Trenneinheit (TE) sind in gewohnter Weise durch (nicht dargestellte) Verbindungen mit der elektronischen Auslöseeinheit ETU bzw. einer Steuerung des Schalters verbunden.

Figur 3 zeigte eine Darstellung einer erfindungsgemäßen neuen elektromechanischen Schalteinheit EMVP respektive Vakuumschalter EMVP, wie sie in Figur 2 eingesetzt werden soll. Diese kann ein Gehäuse GEH aufweisen. Sie weist ferner Kontakte K auf, speziell eine feste Kontaktstelle KSF und bewegliche Kontaktstelle KSB. Alternativ können auch zwei bewegliche Kontaktstellen vorgesehen sein.

Beide sind in einem Vakuum angeordnet, beispielsweise in einer Vakuumröhre VR.

Die bewegliche Kontaktstelle KSB wird durch einen Piezoaktor PA, insbesondere durch einen Piezostack, mit dem sich ein großer Hubweg / Schaltweg realisieren lässt, betätigt, d.h. ist in ihrer Position veränderbar, so dass in einer ersten Schaltstellung die beiden Kontaktstellen KSB, KSF miteinander verbunden sind, so dass ein elektrischer Strom fließen kann, und in einem zweiten Schaltstellung die betreffenden Kontaktstellen KSB, KSF nicht miteinander verbunden sind, d.h. getrennt sind, so dass kein elektrischer Strom fließen kann.

Erfindungsgemäß erfolgt bei einem Niederspannungsleistungsschalter bei einem Unterbrechungsvorgang zuerst eine Trennung, d.h. Öffnung bzw. Nichtverbindung der Kontakte/Kontaktstellen, des Vakuumschalters EMVP / neuen elektromechanischen Schalteinheit EMVP und dann eine Sperrung, d.h**.** ein nichtleitend bzw. hochohmig werden, der elektronischen Schalteinheit EL.

Bei einem Schließvorgang wird zuerst die elektronische Schalteinheit EL leitend bzw. niederohmig, dann schließt die neue elektromechanische Schalteinheit EMVP bzw. Vakuumschalter EMVP, d.h. die Kontakte schließen bzw. die Kontaktstellen sind miteinander verbunden.

Die elektromechanische Trenneinheit TE öffnet bei einem Unterbrechungsvorgang im Anschluss an den nichtleitenden bzw. hochohmigen Zustand der elektronischen Schalteinheit EL ihre Kontakte.

Bei einem Schließvorgang schließen zuerst die Kontakte der elektromechanischen Trenneinheit TE, bevor die elektronische Schalteinheit EL niederohmig bzw. leitend wird.

Figur 4 zeigt eine andere nichterfindungsgemäße Anordnung ANS2 für einen Niederspannungsschalter NS, bei der an Stelle der elektromechanischen Schalteinheit EM gemäß Figur 1 die zweite Anordnung ANS2 gemäß Figur 4 eingesetzt wird.

Figur 4 zeigt eine elektronische Schalteinheit EL, die elektrisch in Serie zur neuen elektromechanischen Schalteinheit EMVP bzw. Vakuumschalter EMVP, gemäß Figur 3, geschaltet ist.

Bei einem Niederspannungsschalter NS mit einer Serienschaltung einer elektronischen Schalteinheit EL und einer neuen elektromechanischen Schalteinheit EMVP wird bei Überschreitung von Strom- oder/und Strom-Zeitspannen-Grenzwerten des Leiters zuerst eine Sperrung der elektronischen Schalteinheit EL und dann eine Trennung der neuen elektromechanischen Schalteinheit / Vakuumschalter EMVP durchgeführt.

Bei einem Schließvorgang wird zuerst die neue elektromechanische Schalteinheit / Vakuumschalter EMVP geschlossen und anschließend die elektronische Schalteinheit EL leitend bzw. niederohmig.

Die elektronische Schalteinheit EL weist erfindungsgemäß mindestens ein Halbleiterschaltelement auf, das ein Isolated Gate Bipolartransistor, kurz IGBT, ist. In einem ersten Schaltzustand ist die elektronische Schalteinheit EL elektrisch leitend, d.h. niederohmig, und in einem zweiten Schaltzustand elektrisch sperrend, d.h. hochohmig - idealerweise nichtleitend.

Die neue elektromechanische Schalteinheit / Vakuumschalter EMVP zum Verbinden mindestens zweier elektrischer Kontaktstellen ist z.B. so ausgestaltet, dass der Piezoaktor PA mit der beweglichen Kontaktstelle KSB gekoppelt ist, so dass die bewegliche Kontaktstelle KSB mittels des Piezoaktors PA zwischen der ersten Schaltstellung und der zweiten Schaltstellung verstellbar ist.

In einer Ausgestaltung kann der Vakuumschalter EMVP so ausgeführt sein, dass mehrere bewegliche elektrische Kontaktstellen KSB vorgesehen sind, die mechanisch untereinander gekoppelt sind, dass sie gemeinsam durch den Piezoaktor PA zwischen den Schaltstellungen verstellbar sind.

Damit können durch einen Piezoaktor gleichzeitig zwei, drei oder vier (bzw. mehrere) Kontakte geöffnet oder geschlossen werden.

Der Vorteil der Erfindung liegt unter anderem in einer Antriebstechnologie zum elektromechanischen Schalten, welche im µs (Mikrosekundenbereich) eine Schaltstellungsänderung / Kommutierung erlaubt, d.h. Umschalten von elektromechanischem Strompfad auf den elektronischen Strompfad (Halbleiterpfad). Bisherige bekannte Konzepte sind zu langsam. Mit einer erfindungsgemäßen Piezostack-Realisierung bietet sich die Möglichkeit, sowohl Ansprechzeit als auch den Hub anzupassen.

Die mögliche Begrenztheit des Hubes von Piezoaktoren wird erfindungsgemäß durch eine Vakuumröhre ausgeglichen, d.h. der Piezoantrieb wird mit einer Vakuumröhre kombiniert.

In einer Ausgestaltung kann der Piezoaktor in die Vakuumröhre bzw. Vakuumkammer integriert werden.

Geforderte Trennstrecken können mit Hilfe einer Vakuumkammer bzw. -röhre zudem mit kleineren Abständen realisiert werden, was insbesondere für Niederspannungsschalter bzw. ggfs. Niederspannungsleistungsschalter von Vorteil ist.

Die Dimensionierung der Vakuumkammer richtet sich nach dem Nennstrom. Dabei kann vorteilhaft genutzt werden, dass Leistungshalbleiter in z.B. Umrichtern bereits den Strom begrenzen. Darüber hinaus besteht die Möglichkeit, von teuerem Halbleitermaterial, wie SiC, auf Si umzusteigen, das zudem eine höhere Stromtragfähigkeit aufweist, ferner als IGBT preiswert ist.

Mit einer in Serie geschalteten elektromechanischen Trenneinheit TE bzw. Trenner kann eine galvanische Trennstrecke erreicht werden.

Obwohl die Erfindung im Detail durch das Ausführungsbeispiel näher illustriert und beschrieben wurde, so ist die Erfindung nicht durch die offenbarten Beispiele eingeschränkt und andere Variationen können vom Fachmann hieraus abgeleitet werden, ohne den Schutzumfang der Erfindung zu verlassen.

## Patentansprüche

1. Niederspannungsleistungsschalter (LS) aufweisend:
- mindestens einen Stromsensor (SE1, SE2, SE3, SEN), zur Ermittlung der Höhe des elektrischen Stromes eines dem Stromsensor zugeordneten Leiters (L1, L2, L3, N) des Niederspannungsleistungsschalters,
- mindestens eine elektromechanische Schalteinheit (EM) zum Verbinden und Trennen mindestens zweier elektrischer Kontaktstellen (KSB, KSF), von denen zumindest eine so beweglich ist, dass in einer ersten Schaltstellung der beweglichen Kontaktstelle (KSB) die Kontaktstellen (KSB, KSF) miteinander verbunden sind und in einem zweiten Schaltstellung die Kontaktstellen (KSB, KSF) nicht miteinander verbunden sind,
- mindestens eine ein Halbleiterschaltelement aufweisende elektronische Schalteinheit (EL), die in einem ersten Schaltzustand elektrisch leitend und in einem zweiten Schaltzustand elektrisch sperrend ist, die elektrisch parallel zur elektromechanischen Schalteinheit (EM) geschaltet ist,
- eine mit dem Stromsensor (SE1, SE2, SE3, SEN), der elektronischen (EL) und der elektromechanischen Schalteinheit (EM) verbundene elektronische Auslöseeinheit (ETU), die derart ausgestaltet sind, dass bei Überschreitung von Strom- oder/und Strom-Zeitspannen-Grenzwerten des Leiters zuerst eine Trennung der elektromechanischen Schalteinheit (EM) und dann eine Sperrung der elektronischen Schalteinheit (EL) erfolgt,
wobei die elektromechanische Schalteinheit (EM) als Vakuumschalter (EMVP) ausgestaltet ist, bei der die Kontaktstellen (KSB, KSF) im Vakuum sind,
wobei mindestens eine elektromechanische Trenneinheit (TE) vorgesehen ist, die elektrisch in Reihe zur Parallelschaltung aus Vakuumschalter (EMVP) und elektronischer Schalteinheit (EL) angeordnet ist,
wobei die elektromechanische Trenneinheit (TE) mit der elektronischen Auslöseeinheit (ETU) verbunden ist und bei Überschreitung von Strom- oder/und Strom-Zeitspannen-Grenzwerten des Leiters zuerst eine Trennung des Vakuumschalters (EMVP), dann eine Sperrung der elektronischen Schalteinheit (EL) erfolgt und im Anschluss eine Trennung der elektromechanischen Trenneinheit (TE) erfolgt,
**dadurch gekennzeichnet,**
**dass** das Halbleiterschaltelement ein IGBT ist, und
**dass** ein piezoelektrischer Aktor (PA) für die Schaltstellungsänderung der elektromechanischen Schalteinheit vorgesehen ist

2. Schalter nach Anspruch 1,
**dadurch gekennzeichnet,**
**dass** der piezoelektrische Aktor (PA) ein Piezostack ist.

3. Schalter nach einem der vorhergehenden Patentansprüche,
**dadurch gekennzeichnet,**
**dass** der Schalter für einen Niederspannungsstromkreis vorgesehen ist und für jeden durch den Schalter überwachten Leiter (L1, L2, L3, N) des Niederspannungsstromkreises ein Vakuumschalter (EMVP) und eine elektronische (EL) Schalteinheit vorgesehen ist.

## Claims

1. Low-voltage circuit breaker (LS) having:
- at least one current sensor (SE1, SE2, SE3, SEN), for determining the level of the electrical current through a conductor (L1, L2, L3, N), associated with the current sensor, of the low-voltage circuit breaker,
- at least one electromechanical switching unit (EM) for connecting and disconnecting at least two electrical contact points (KSB, KSF), of which at least one is movable in such a way that, in a first switching position of the movable contact point (KSB), the contact points (KSB, KSF) are connected to one another and, in a second switching position, the contact points (KSB, KSF) are not connected to one another,
- at least one electronic switching unit (EL), which has a semiconductor switching element, is electrically conductive in a first switching state and electrically blocking in a second switching state, and is connected electrically in parallel with the electromechanical switching unit (EM),
- an electronic trip unit (ETU), which is connected to the current sensor (SE1, SE2, SE3, SEN), the electronic switching unit (EL) and the electromechanical switching unit (EM), and is configured in such a way that, when current or/and current/time span limit values of the conductor are exceeded, first disconnection of the electromechanical switching unit (EM) and then blocking of the electronic switching unit (EL) takes place, wherein the electromechanical switching unit (EM) is configured as a vacuum circuit breaker (EMVP), in which the contact points (KSB, KSF) are in the vacuum,
wherein at least one electromechanical disconnecting unit (TE) is provided, which is arranged electrically in series with the parallel circuit comprising the vacuum circuit breaker (EMVP) and the electronic switching unit (EL),
wherein the electromechanical disconnecting unit (TE) is connected to the electronic trip unit (ETU) and, when current or/and current/time span limit values of the conductor are exceeded, first disconnection of the vacuum circuit breaker (EMVP) and then blocking of the electronic switching unit (EL) takes place, and subsequently disconnection of the electromechanical disconnecting unit (TE) takes place, **characterized in that** the semiconductor switching element is an IGBT, and **in that** a piezoelectric actuator (PA) is provided for the change in switching position of the electromechanical switching unit.

2. Breaker according to Claim 1,
**characterized in that**
the piezoelectric actuator (PA) is a piezostack.

3. Breaker according to either one of the preceding claims, **characterized in that** the breaker is provided for a low-voltage circuit, and a vacuum circuit breaker (EMVP) and an electronic switching unit (EL) are provided for each conductor (L1, L2, L3, N), which is monitored by the breaker, of the low-voltage circuit.

## Revendications

1. Disjoncteur basse tension (LS) présentant :
- au moins un capteur de courant (SE1, SE2, SE3, SEN), pour déterminer la valeur du courant électrique d'un conducteur (L1, L2, L3, N) du disjoncteur basse tension associé au capteur de courant,
- au moins une unité de commutation électromécanique (EM) pour relier et séparer au moins deux points de contact électriques (KSB, KSF), dont au moins un est mobile, de telle sorte que, dans une première position de commutation du point de contact mobile (KSB), les points de contact (KSB, KSF) sont reliés entre eux et, dans une seconde position de commutation, les points de contact (KSB, KSF) ne sont pas reliés entre eux,
- au moins une unité de commutation électronique (EL) présentant un élément de commutation à semi-conducteur, qui est électriquement conductrice dans un premier état de commutation et électriquement bloquante dans un second état de commutation, qui est montée électriquement en parallèle avec l'unité de commutation électromécanique (EM),
- une unité de déclenchement électronique (ETU) reliée au capteur de courant (SE1, SE2, SE3, SEN), à l'unité de commutation électronique (EL) et à l'unité de commutation électromécanique (EM), qui sont conçues de telle sorte qu'en cas de dépassement de valeurs limites de courant et/ou de durée de courant du conducteur, il se produit d'abord une déconnexion de l'unité de commutation électromécanique (EM) et ensuite un blocage de l'unité de commutation électronique (EL),
dans lequel l'unité de commutation électromécanique (EM) est conçue comme un commutateur à vide (EMVP), dans lequel les points de contact (KSB, KSF) sont dans le vide,
dans lequel au moins une unité de séparation électromécanique (TE) est prévue, laquelle est disposée électriquement en série avec le montage en parallèle du commutateur à vide (EMVP) et l'unité de commutation électronique (EL),
dans lequel l'unité de séparation électromécanique (TE) est reliée à l'unité de déclenchement électronique (ETU) et, en cas de dépassement de valeurs limites de courant et/ou de durée de courant du conducteur, il se produit d'abord une séparation du commutateur à vide (EMVP) et ensuite un blocage de l'unité de commutation électronique (EL) et, par la suite, une séparation de l'unité de séparation électromécanique (TE),
**caractérisé en ce que** l'élément de commutation à semi-conducteur est un IGBT, et **en ce qu'**un actionneur piézoélectrique (PA) est prévu pour le changement de position de commutation de l'unité de commutation électromécanique.

2. Disjoncteur selon la revendication 1, **caractérisé en ce que** l'actionneur piézoélectrique (PA) est un empilement piézoélectrique.

3. Disjoncteur selon l'une des revendications précédentes, **caractérisé en ce que** le disjoncteur est prévu pour un circuit électrique basse tension et **en ce que**, pour chaque conducteur (L1, L2, L3, N) du circuit basse tension surveillé par le disjoncteur, un commutateur à vide (EMVP) et une unité de commutation électronique (EL) sont prévus.
